# EUROPÄISCHE PATENTSCHRIFT

(11) **EP 0 486 753 B1**
(45) Veröffentlichungstag und Bekanntmachung des Hinweises auf die Patenterteilung: **30.03.1994**
(21) Anmeldenummer: 91107582.8
(22) Anmeldetag: 10.05.1991
(51) Int. Cl.: A47K 3/23

(54) **Duschkabine**
Shower stall
Cabine de douche

(30) Priorität: 19.10.1990 DE 9014509 U
(43) Veröffentlichungstag der Anmeldung: 27.05.1992
(73) Patentinhaber: Seeger, Fritz, 76287 Stutensee (DE)
(72) Erfinder: Seeger, Fritz, 76287 Stutensee (DE)
(74) Vertreter: Trappenberg, Hans

(56) Entgegenhaltungen:
- FR-A- 2 482 642
- FR-A- 2 562 409
- US-A- 3 382 635
- US-A- 3 940 806

## Beschreibung

Die Erfindung betrifft eine zusammenfügbare, montagefertige Duschkabine, welche aus transportfähigen zusammenzufassenden Einzelbauteilen besteht, mit einer Duschwanne und drei Wandteilen, die jeweils aus in Längsrichtung des Wandteils aufeinanderfolgenden Flächen besteht, wobei die Kantenlänge jeder Fläche in Längsrichtung des Wandteils der Kantenlänge der Duschwanne entspricht und wobei ein erstes Wandteil mit seiner unteren Längskante auf die Oberkante der Duschwanne aufgestellt und anschließend das zweite Wandteil auf die Oberkante des ersten Wandteils und das dritte Wandteil auf die Oberkante des zweiten Wandteils aufgestellt wird.

Derartige Duschkabinen sind bekannt. Im allgemeinen bestehen die trogförmigen Duschwannen bei diesen Duschkabinen aus Edelstahl und die Kabinenwände aus lackierten oder sonstwie vergüteten Stahlblechteilen. Bekannt sind auch aus Glas zusammengefügte Kabinenwände. Duschkabinen dieser Art, wie sie beispielsweise die dem Oberbegriff des Anspruchs 1 entsprechende US-A-33 82 635 zeigt, sind leicht, schnell aufgestellt und angeschlossen, jedoch verhältnismäßig schwierig zu transportieren, da die Duschkabinenwandung bereits in U-Form gebogen transportiert werden muß, also ein großes Transportvolumen einnimmt. Werden die Kabinenwände einzeln angeliefert, müssen sie nachträglich noch gegenseitig abgedichtet werden, was in aller Regel zu Schwierigkeiten bei der Montage führt. Zu bemängeln ist bei diesen bekannten Duschkabinen auch, daß der Innenraum der Kabine sehr knapp bemessen ist. So haben die üblichen Duschkabinen bei einem quadratischen Grundriß etwa die Innenabmessungen von 80 x 80 cm, allenfalls 90 x 90 cm. Diese beengten Raumverhältnisse erschweren nicht nur die Körperreinigung, sondern vermitteln auch ein beengendes Gefühl des Eingesperrtseins.

Weiter bekannt sind gemauerte Duschkabinen, im allgemeinen mit einem quadratischen Grundriß, wobei die Abmessungen den individuellen Wünschen angepaßt werden können. Eine Vormontage ist bei diesen Duschkabinen nicht möglich.

Aufgabe der Erfindung ist es eine Duschkabine anzugeben, die montiert wie eine gemauerte Duschkabine wirkt, die auch verhältnismäßig geräumig ist und die schließlich auch, um die Kosten einer derartigen Duschkabine niedrig zu halten, aus vormontierten Teilen zusammenzufügen ist. Diese Aufgabe wird nach der Erfindung dadurch gelost, daß die Duschwanne achteckig ist und aus drei bandförmigen, 0,5 bis 0,8m breiten Wandteilen besteht, die jeweils aus sieben in Längsrichtung des Wandteils aufeinanderfolgenden Flächen bestehen, wobei die Kantenlänge jeder Fläche in Längsrichtung des Wandteils der Kantenlänge der Duschwanne entspricht und wobei die Flächen durch an der Wandteilbreite entlang angeordneten Außeneinschnitte aufgeteilt sind. Eine aus diesen, als Bausatz zu liefernden, Bauteilen zusammengefügte Duschkabine kommt den Bedürfnissen der duschenden Person durch den sich ergebenden achteckigen Grundriß entgegen, da sie dadurch gegenüber dem quadratischen Grundriß der bekannten Duschkabinen sehr geräumig wirkt. Die Duschwanne, die vorzugsweise aus Acryl (MMA Methylmethacrylat/PMMA Polymethylmethacrylat) sein soll, ist außerordentlich stabil und pflegeleicht. Zur Isolierung und erleichternden Montage kann eine Unterwanne aus Polystyrolschaum vorgesehen sein, in die die eigentliche Duschwanne eingestellt werden kann. Statt dieser Unterwanne kann auch, vorzugsweise dann, wenn die Duschkabine im Freien aufgestellt wird, ein aus nicht rostendem Material bestehendes Untergestell vorgesehen werden. Auf diese Duschwanne beziehungsweise auf einen von der Oberkante des Duschwannentroges abstehenden Kragen werden sodann die Wandteile aufgestellt und jeweils sowohl mit der Duschwanne wie untereinander verklebt. Dies gelingt unschwer, wenn diese Wandteile aus leichten ein- oder vorzugsweise beidseitig armiertem Hartschaumstoff sind, für die entsprechende dauerhafte und dauerelastische Kleber entwickelt wurden. Außerdem kann das paßgenaue Zusammensetzen durch eine nut- und federartige Ausbildung der Kanten dieser Wandteile erleichtert werden. Durch diese Montageart wird das Aufstellen der erfindungsgemäßen Duschkabine sehr vereinfacht, da lediglich auf den nach außen abstehenden Kragen der Duschwanne Kleber aufgetragen und das erste bandförmige Wandteil aufgesetzt werden muß. Hierauf folgt sodann das zweite und schließlich das dritte Wandteil, wonach das letzte Wandteil oberseitig durch einen entsprechend geformten Abschlußring abgedeckt wird. Durch die geringe Höhe der Wandteile von 0,5 bis 0,8m kann der Versand der gesamten Teile sehr kompakt vorgenommen werden, indem das erste Wandteil in die Duschwanne eingestellt, sodann das zweite Wandteil, nach Einklappen eines Wandteil-Feldes, ebenfalls eingefügt und schließlich das dritte Wandteil, gegebenenfalls nach Einklappen der beiden Endflächen, in die Duschwanne eingestellt wird. Es bleibt nach Einstellen der Wandteile in die Duschwanne sogar noch Platz übrig, um die weiteren Montageteile, wie Kleber, passende Armaturen etc., in der Duschwanne unterbringen zu können.

Um die Kanten der Wandteile beim Einstieg in die Duschkabine abzurunden, wird nach der Erfindung vorgeschlagen, daß auf die Endkanten der Wandteile U-förmige Rundungsstücke aufsetzbar sind. Vorteilhafterweise werden sodann die Wandteilflächen einschließlich der Rundungsstücke mit Knopfmusterkeramik belegt, so daß sich nicht nur ein ästhetisch ansprechender Anblick ergibt, sondern auch den hygienischen Vorschriften Genüge getan ist.

Auf der Zeichnung ist ein Ausführungsbeispiel des Erfindungsgegenstandes schematisch dargestellt. Auf eine Duschwanne (1) mit von der Oberkante abstehendem Kragen (2) sind bandförmige Wandteile (3) aufgesetzt, die durch Außeneinschnitte (4) in jeweils insgesamt sieben Einzelflächen aufgeteilt sind. Nach der Montage werden diese Außeneinschnitte (4) mit einer aufschäumenden klebenden Masse ausgeschäumt, so daß sich eine sehr stabile Wand ergibt. Auf die Endkanten dieser Wandteile (3) sind Rundungsstücke (5) aufgesetzt, die nicht nur Verletzungen verhindern, sondern auch die gesamte Duschkabine sehr stabil erscheinen lassen. In den Wandteilen sind Installationsrohre (6) verlegt und auch Armaturen (7) angebracht, die direkt nach dem Aufstellen der Duschkabine mit der dortigen Installation verbunden werden können. Anschließend sind dann noch, wenn gewünscht, die Wandteilflächen mit Keramik zu belegen.

Insgesamt ergibt sich damit nicht nur eine ansprechende, geräumige, leicht zu transportierende und leicht zu montierende Duschkabine, die als Bausatz mit kleinem Volumen zu liefern und unschwer aufzustellen ist, sondern es ergibt sich auch die Möglichkeit, diese vorgefertigte Duschkabine im Rahmen eines Duschkabinen-Programms noch mit zusätzlichen Installationsteilen zu versehen.

## Patentansprüche

1. Zusammenfügbare, montagefertige Duschkabine, welche aus transportfähigen zusammenzufassenden Einzelbauteilen besteht, mit einer Duschwanne (1) und drei Wandteilen (3), die jeweils aus in Längsrichtung des Wandteils (3) aufeinanderfolgenden Flächen besteht, wobei die Kantenlänge jeder Fläche in Längsrichtung des Wandteils (3) der Kantenlänge der Duschwanne (1) entspricht und wobei ein erstes Wandteil mit seiner unteren Längskante auf die Oberkante der Duschwanne (1) aufgestellt und anschließend das zweite Wandteil (3) auf die Oberkante des ersten Wandteils (3) und das dritte Wandteil (3) auf die Oberkante des zweiten Wandteils aufgestellt wird,
gekennzeichnet dadurch, daß die Duschwanne (1) achteckig ist und aus drei bandförmigen, 0,5 bis 0,8 m breiten Wandteilen (3) besteht, die jeweils aus sieben in Längsrichtung des Wandteils (3) aufeinanderfolgenden Flächen bestehen, wobei die Kantenlänge jeder Fläche in Längsrichtung des Wandteils (3) der Kantenlänge der Duschwanne (1) entspricht und wobei die Flächen durch an der Wandteilbreite entlang angeordneten Außeneinschnitte (4) aufgeteilt sind.

2. Duschkabine nach Anspruch 1,
dadurch gekennzeichnet,
daß an die Oberkante des Duschwannentroges ein nach außen abstehender Kragen (2) angeformt ist.

3. Duschkabine nach Anspruch 1 oder 2,
dadurch gekennzeichnet,
daß die Duschwanne (1) aus Acryl (MMA Methylmethacrylat/PMMA Polymethylmethacrylat) ist.

4. Duschkabine nach einem der Ansprüche 1, 2 oder 3,
dadurch gekennzeichnet,
daß eine die Duschwanne (1) aufnehmende Unterwanne aus Polystyrolschaum vorgesehen ist.

5. Duschkabine nach einem der Ansprüche 1, 2 oder 3,
dadurch gekennzeichnet,
daß eine die Duschwanne aufnehmendes aus nichtrostendem Material gefertigtes Gestell vorgesehen ist.

6. Duschkabine nach Anspruch 1,
dadurch gekennzeichnet,
daß die Wandteile (3) aus ein- oder vorzugsweise beidseitig armiertem Hartschaumstoff sind.

7. Duschkabine nach Anspruch 1 oder 6,
dadurch gekennzeichnet,
daß auf die Endkanten der Wandteile (3) U-förmige Rundungsstücke (5) aufsetzbar sind.

8. Duschkabine nach einem oder mehreren
der vorhergehenden Ansprüche,
dadurch gekennzeichnet,
daß die Installationsrohre (6) und Armaturen (7) in beziehungsweise an den Wandteilen (3) angeordnet sind.

9. Duschkabine nach einem oder mehreren
der vorhergehenden Ansprüche,
dadurch gekennzeichnet,
daß die Wandteilflächen (3) mit Knopfmusterkeramik belegt sind.

## Claims

1. An assemblable shower cubicle which is ready for erection comprising transportable individual components which are to be assembled, with a shower base (1) and three wall portions (3) which each comprise surfaces disposed in succession in the longitudinal direction of the respective wall portion (3), wherein the edge length of each surface in the longitudinal direction of the wall portion (3) corresponds to the edge length of the shower base (1) and wherein a first wall portion is erected with its lower longitudinal edge on the upper edge of the shower base and then the second wall portion (3) is erected on the upper edge of the first wall portion (3) and the third wall portion (3) is erected on the upper edge of the second wall portion, characterised in that the shower base (1) is octagonal and ccmprises three strip-shaped wall portions (3) which are 0.5 to 0.8 m wide and which each comprise seven surfaces disposed in succession in the longitudinal direction of the wall portion (3), wherein the edge length of each surface in the longitudinal direction of the wall portion (3) corresponds to the edge length of the shower base (1) and wherein the surfaces are divided by external incisions (4) arranged along the width of the wall portion.

2. A shower cubicle according to claim 1 characterised in that an outwardly projecting collar (2) is formed at the upper edge of the shower base tub.

3. A shower cubicle according to claim 1 or claim 2 characterised in that the shower base (1) comprises acryl (MMA methylmethacrylate/PMMA polymethylmethacrylate).

4. A shower cubicle according to one of claims 1, 2 and 3 characterised in that there is provided a bottom trough of polystyrene foam, which accommodates the shower base (1).

5. A shower cubicle according to one of claims 1, 2 and 3 characterised in that there is provided a support structure which is made from non-rusting material and which receives the shower base.

6. A shower cubicle according to claim 1 characterised in that the wall portions (3) are of hard foam which is reinforced on one or preferably both sides.

7. A shower cubicle according to claim 1 or claim 6 characterised in that the U-shaped rounding portions (5) can be fitted on to the end edges of the wall portions (3).

8. A shower cubicle according to one or more of the preceding claims characterised in that the installation pipes (6) and fittings (7) are arranged in and on the wall portions (3) respectively.

9. A shower cubicle according to one or more of the preceding claims characterised in that the wall portion surfaces (3) are covered with knob pattern ceramic.

## Revendications

1. Cabine de douche en kit prête à être montée qui se compose de différents éléments transportables à assembler, comportant un receveur de douche (1) et trois parties de paroi (3) dont chacune se compose de panneaux qui se suivent dans la direction longitudinale de la partie de paroi (3), sachant que la longueur de côté de chaque panneau dans la direction longitudinale de la partie de paroi (3) correspond à la longueur de côté du receveur de douche (1) et qu'une première partie de paroi est posée avec son arête inférieure sur l'arête supérieure du receveur de douche (1), puis la deuxième partie de paroi (3) est posée sur l'arête supérieure de la première partie de paroi (3) et enfin la troisième partie de paroi (3) est posée sur l'arête supérieure de la deuxième partie de paroi, caractérisée en ce que le receveur de douche (1) est octogonal et se compose de trois parties de paroi (3) en bande larges de 0,5 à 0,8 m qui se composent chacune de sept panneaux qui se suivent dans la direction longitudinale de la partie de paroi (3), sachant que la longueur de côté de chaque panneau dans la direction longitudinale de la partie de paroi (3) correspond à la longueur de côté du receveur de douche et que les panneaux sont séparés par des encoches (4) disposées le long de la largeur des parties des paroi.

2. Cabine de douche selon la revendication 1, caractérisée en ce qu'un rebord (2) faisant saillie vers l'extérieur est réalisé sur l'arête supérieure du receveur de douche.

3. Cabine de douche selon la revendication 1 ou 2, caractérisée en ce que le receveur de douche (1) est en acrylique (MMA méthacrylate de méthyle/PMMA polyméthacrylate de méthyle).

4. Cabine de douche selon l'une des revendications 1, 2 ou 3, caractérisée en ce qu'une base en mousse de polystyrène est prévue pour y loger le receveur de douche (1).

5. Cabine de douche selon l'une des revendications 1, 2 ou 3, caractérisée en ce qu'un bâti en matériau inoxydable est prévu pour recevoir le receveur de douche.

6. Cabine de douche selon la revendication 1, caractérisée en ce que les parties de paroi (3) sont en plastique cellulaire dur renforcé d'un côté ou, de préférence, des deux côtés.

7. Cabine de douche selon la revendication 1 ou 6, caractérisée en ce que des éléments d'arrondissage (5) en forme de U peuvent être placés sur les arêtes d'extrémité des parties de paroi (3).

8. Cabine de douche selon l'une ou plusieurs des revendications précédentes, caractérisée en ce que la tuyauterie sanitaire (6) et la robinetterie (7) sont placées respectivement dans et sur les parties de paroi (3).

9. Cabine de douche selon l'une ou plusieurs des revendications précédentes, caractérisée en ce que les panneaux des parties de paroi (3) sont recouverts de céramique à motif bouton.
